# FASCICULE DE BREVET EUROPEEN

(11) **EP 0 030 893 B1**
(45) Date de publication et mention de la délivrance du brevet: **13.06.1984**
(21) Numéro de dépôt: 80401774.7
(22) Date de dépôt: 10.12.1980
(51) Int. Cl.: B05C 17/00

(54) **Applicateur de matières fondues telles que des colles thermoplastiques**
Auftraggerät für geschmolzene Materialien, wie z.B. thermoplastische Klebstoffe
Applicator of molten materials such as thermoplastic glues

(30) Priorité: 14.12.1979 FR 7930718
(43) Date de publication de la demande: 24.06.1981
(73) Titulaire: SOCIETE FRANCAISE D' AGRAFAGE INDUSTRIEL SOFRAGRAF, F-88120 Vagney (FR)
(72) Inventeur: Barlogis, René, F-88120 Vagney (FR)
(74) Mandataire: de Boisse, Louis Arnaud

## Description

La présente invention se rapporte à des appareils, généralement réalisés sous forme de pistolets et que l'on utilise pour distribuer, par petites quantités, des matières en fusion telles que des matières thermoplastiques, par exemple des colles, des cires, etc...

Ces appareils, que l'on appelle couramment «applicateurs», comportent une chambre de chauffe munie à une extrémité d'une buse de distribution et, à l'autre, d'une tubulure d'entrée dans laquelle on engage un bâtonnet de matière à distribuer.

Lorsqu'on enfonce ce bâtonnet dans la chambre, soit à la main, soit par l'intermédiaire d'un dispositif convenable, par exemple pneumatique ou mécanique, il fond peu à peu en faisant en outre office de piston pour expulser la matière en fusion par la buse de distribution. Cette dernière est généralement munie d'un clapet de retenue.

Dans la plupart des appareils connus du genre précité, l'introduction du bâtonnet dans la tubulure d'entrée de la chambre de chauffe présente des difficultés car ce bâtonnet n'est pas maintenu positivement à l'entrée de la tubulure qu'obstrue encore l'extrémité du bâtonnet précédent. En outre, la dilatation de la matière en fusion à l'intérieur de la chambre de chauffe a tendance à refouler le bâtonnet vers l'arrière, ce qui peut le faire sortir de la tubulure et provoquer, hors de celle-ci, un écoulement de matière fondue qui risque souvent de rendre l'applicateur inutilisable.

Si on ne laisse pas au bâtonnet la possibilité de reculer de quelques millimètres afin de compenser la dilatation de la matière, cette dernière, mise en pression dans la chambre de chauffe, force le clapet de retenue et sort de la buse sous forme de fuite, ce qu'il faut éviter.

La présente invention a pour principal objectif de remédier aux inconvénients que l'on vient d'exposer.

Le US-A-3774817 décrit un applicateur de matière fondue, présentant un bâti équipé d'une chambre de chauffe, elle-même munie d'une buse de distribution et comportant une tubulure d'entrée dans laquelle on peut engager un bâtonnet de matière à distribuer pour le faire pénétrer peu à peu dans la chambre de chauffe en refoulant la matière fondue hors de la buse, la tubulure d'entrée étant équipée d'un dispositif de pinçage, agencé de façon à saisir le bâtonnet.

Dans cet applicateur connu, cependant, le dispositif de pinçage est animé d'un mouvement de va-et-vient par un dispositif moteur approprié, et il est agencé de manière à pousser le bâtonnet peu à peu à l'intérieur de la chambre de chauffe, chaque course motrice étant déclenchée par une gâchette appropriée ; tout mouvement de recul du bâtonnet a son amplitude qui est d'autre part limitée par l'engagement de l'extrémité d'une lame de ressort dans la paroi latérale du bâtonnet ; il convient de remarquer que cette lame de ressort n'est pas mise sous tension par le mouvement d'avance du bâtonnet. Ce brevet antérieur ne décrit donc pas des moyens permettant d'éviter efficacement la mise en pression de la chambre de chauffe et les fuites de matière fondue hors de la buse.

L'applicateur de matière fondue selon la présente invention présente également un bâti équipé d'une chambre de chauffe munie d'une buse de distribution et comportant une tubulure d'entrée dans laquelle on peut engager un bâtonnet de matière à distribuer pour le faire pénétrer peu à peu dans la chambre de chauffe en refoulant la matière fondue hors de la buse, ladite tubulure d'entrée étant équipée d'un dispositif de pinçage agencé de façon à saisir le bâtonnet ; il est caractérisé en ce que le dispositif de pinçage est agencé de façon à être entraîné par le bâtonnet, à l'encontre d'une force de rappel élastique, lorsque le bâtonnet avance, puis à ramener ledit bâtonnet en arrière sous l'effet de la force de rappel, lorsqu'aucune poussée n'est plus exercée sur ce bâtonnet.

Grâce à cette disposition, le dispositif de pinçage dont est pourvu l'applicateur de matière fondue selon la présente invention est rappelé en arrière lorsqu'aucune poussée ne s'exerce plus sur le bâtonnet, sur une distance qui peut attein- dre plusieurs millimètres et qui est suffisante pour compenser la dilatation de la matière en fusion et, même créer une légère dépression dans la chambre de chauffe, garantissant l'étanchéité de la fermeture de la buse.

La description qui va suivre, en regard du dessin annexé donné à titre d'exemple non limitatif, fera bien comprendre comment l'invention est réalisée, les particularités qui ressortent, tant du dessin que du texte, faisant, bien entendu, partie de ladite invention.
La figure 1 est une vue schématique en coupe longitudinale d'un premier mode de réalisation d'applicateur, perfectionné selon l'invention.
La figure 2 est une vue en bout du dispositif de pinçage de ce premier mode de réalisation.
La figure 3 est une vue en plan correspondante.
La figure 4 est une vue analogue à la figure 1, mais illustrant une variante de dispositif de pinçage.
La figure 5 est une vue en perspective de l'une des demi-coquilles du dispositif de pinçage de ladite variante.
Les figures 6 et 7 sont des vues en coupe longitudinale illustrant l'application de l'invention à des applicateurs à commande pneumatique et mécanique, respectivement.

Dans l'exemple de réalisation représenté sur les figures 1 à 3, un applicateur en forme de pistolet comporte un bâti 1 dans le fût duquel est montée une chambre de chauffe 2, alimentée en courant électrique par l'intermédiaire de conducteurs que l'on n'a pas représentés afin de ne pas compliquer le dessin et qui sont raccordés à un cordon 3 sortant de la crosse 4 du bâti.

A l'avant du pistolet, la chambre de chauffe se termine, d'une façon usuelle, par une buse de distribution 5 pourvue d'une soupape de retenue non représentée et, à l'arrière, elle se prolonge par une tubulure d'entrée 6 qui se termine par un manchon 7 en matière mauvaise conductrice de la chaleur, par exemple un polytétrafluoro-éthylène (Téflon - marque commerciale déposée). C'est dans ce manchon que sont introduits les bâtonnets 8 de produit à distribuer, par exemple de la colle thermoplastique.

Le manchon 7 est pourvu d'une collerette 9 par laquelle il bute sur une cloison 10 du bâti, qu'il traverse sans jeu appréciable.

Au-delà de la cloison 10, le bâti comporte une chambre 11 limitée par une paroi 12 que l'extrémité arrière du manchon 7 traverse par un orifice 13 dans lequel ledit manchon passe avec jeu.

Sur l'extrémité arrière du manchon 7 est enfilé un dispositif 14 de pinçage. Ce dispositif présente une portion centrale qui passe à faible jeu dans l'orifice 13 et est munie d'une collerette 15 butant sur la face interne de la paroi 12.

Ladite portion centrale se prolonge, dans la chambre 11, par des ailettes divergentes 16, par exemple au nombre de deux et diamétralement opposées. Ces ailettes s'appuient sur la cloison 10 à distance suffisante des bords de celle-ci pour que l'on puisse faire reculer le dispositif 14 dans la chambre 11 en écartant élastiquement lesdites ailettes qui rappelleront le dispositif vers la paroi 12 lorsqu'on cessera d'agir sur lui.

Hors de la chambre 11, la portion centrale du dispositif 14 se prolonge par des bras 17, par exemple aussi au nombre de deux, mais décalés de 90° par rapport aux ailettes 16. Ces bras 17 se terminent par des mors 18 dont les arêtes 19 sont incurvées, comme le montre la figure 2, et situées au repos sur une circonférence de diamètre inférieur à celui des bâtonnets 8.

Les arêtes 19 sont biseautées de façon à faciliter l'introduction des bâtonnets entre les mors mais à s'accrocher auxdits bâtonnets lorsqu'ils ont tendance à reculer.

Le dispositif de pinçage 14 est de préférence réalisé en matière synthétique rigide et élastique, par exemple en polyamide.

Il fonctionne comme suit :
Lorsqu'après avoir introduit le bâtonnet 8 entre les mors 18, on appuie sur ledit bâtonnet dans le sens de la flèche F, le bâtonnet se déplace vers la chambre de chauffe en fondant peu à peu et en provoquant l'expulsion de la matière fondue par la buse 5, comme dans un pistolet classique.

Ce déplacement s'accompagne toutefois d'un entraînement vers l'avant du dispositif de pinçage 14 dont les mors 18 enserrent le bâtonnet, entraînement que permet l'élasticité des ailettes 16. Le bâtonnet peut toutefois glisser sur les mors 18 pour s'enfoncer dans la chambre de chauffe au fur et à mesure que la matière fondue est expulsée par la buse 5.

Dès que l'on cesse d'appuyer sur le bâtonnet 8, les ailettes élastiques 16 se redressent et font reculer le dispositif 14 avec le bâtonnet, en sens inverse de la flèche F, de quelques millimètres.

Ce recul du bâtonnet compense les dilatations et provoque, dans la chambre de chauffe, un effet d'aspiration qui évite toute sortie intempestive de matière fondue par la buse 5.

En outre, le bâtonnet se trouve maintenu en position correcte à l'entrée du manchon 7.

Lorsque le bâtonnet a entièrement pénétré dans le manchon 7, le dispositif de pinçage revient seul en arrière. Il sert alors de guide pour l'introduction d'un autre bâtonnet.

La variante des figures 4 et 5 fonctionne de la même façon que le mode de réalisation qu'on vient de décrire.

Le dispositif de pinçage 14 est cette fois réalisé en trois parties à savoir deux demi-coquilles 20 et un ressort 21.

Les demi-coquilles 20 présentent chacune un bras 17 terminé par un mors 18 à arête biseautée 19, comme les éléments correspondants du mode de réalisation précédemment décrit. Leur embase 22 s'appuie contre la paroi 12, dans la chambre 11, sous l'effet du ressort 21, afin d'assurer le serrage. Le ressort 21 bute d'autre part sur la cloison 10 et entoure le manchon 7. Une portée de centrage 23 est prévue pour le ressort 21 à l'arrière de chacune des demi-coquilles 20. Ces dernières peuvent être réalisées en métal, par exemple un alliage léger.

Quelle que soit la forme de réalisation que l'on adopte, le dispositif de pinçage élastique 14 peut être adapté à des applicateurs dans lesquels les bâtonnets 8 sont déplacés par un dispositif approprié et non plus par poussée directe de l'utilisateur comme dans les exemples précédents.

Sur la figure 6, le dispositif 14, ici en une seule pièce comme celui des figures 1 à 3, est monté, entre les parois 10 et 12, dans la chambre 11 du bâti, sur la tubulure de sortie 6 de la chambre de chauffe 2. Les bras 17 et les mors 18 pénètrent dans le cylindre 25 du dispositif pneumatique qui sert à faire avancer les bâtonnets 8.

Ce dispositif pneumatique, que l'on actionne à l'aide d'un bouton-poussoir 26, comporte, d'une manière usuelle, un piston annulaire 27 qui coulisse dans le cylindre 25 et dans lequel le bâtonnet 8 est engagé et saisi de façon à être poussé vers l'avant.

L'air comprimé arrive à l'arrière du piston par une tubulure 28, l'étanchéité étant assurée par des joints 29 et 30 qui entourent respectivement le piston 27 et sa tige 31. Cette dernière traverse la paroi arrière 32 du cylindre 25.

A l'avant du piston est prévu un ressort antagoniste 33 centré par un bossage 34 du piston et qui s'appuie sur la paroi avant 35 du cylindre.

Le dispositif 14 reprend sa place normale, en faisant reculer le bâtonnet, lorsque le piston effectue sa course de retour sous l'effet du ressort 33.

Dans la variante de la figure 7, où le même type de dispositif de pinçage a été choisi pour des raisons de simplicité, l'agencement est le même que sur les figures 1 à 3 mais le bâti 1 contient à l'arrière un dispositif d'avance 36, de type classique.

Ce dispositif comporte une came dentée 37 qu'une tringlerie non représentée permet de déplacer lorsqu'on agit sur une détente 38 montée dans la crosse 4 du pistolet.

A part cela, le fonctionnement est rigoureusement le même que dans l'exemple des figures 1 à 3.

## Revendications

1. Applicateur de matière fondue présentant un bâti équipé d'une chambre de chauffe (2) munie d'une buse de distribution (5) et comportant une tubulure d'entrée (6) dans laquelle on peut engager un bâtonnet (8) de matière à distribuer pour le faire pénétrer peu à peu dans la chambre de chauffe (2) en refoulant la matière fondue hors de la buse (5), ladite tubulure d'entrée (6) étant équipée d'un dispositif de pinçage agencé de façon à saisir le bâtonnet (8), caractérisé en ce que le dispositif de pinçage (14) est agencé de façon à être entraîné par le bâtonnet (8), à l'encontre d'une force de rappel élastique, lorsque le bâtonnet (8) avance, puis à ramener ledit bâtonnet (8) en arrière sous l'effet de la force de rappel, lorsqu'aucune poussée n'est plus exercée sur ce bâtonnet (8).

2. Applicateur selon la revendication 1, caractérisé en ce que le dispositif de pinçage (14) est monté coulissant sur la tubulure d'entrée (6) et présente des bras élastiques (17), munis de mors (18), destinés à serrer le bâtonnet (8) à quelque distance en amont de ladite tubulure (6).

3. Applicateur selon la revendication 2, caractérisé en ce que les mors (18) présentent des arêtes biseautées (19) par lesquelles ils viennent en contact avec le bâtonnet (8).

4. Applicateur selon l'une des revendications 2 ou 3, caractérisé en ce que le dispositif de pinçage (14) comporte des ailettes élastiques (16) par lesquelles il s'appuie sur le bâti (10) de l'applicateur et qui exercent la force de rappel.

5. Applicateur selon l'une quelconque des revendications 1 à 4, caractérisé en ce que le dispositif de pinçage est réalisé en une seule pièce.

6. Applicateur selon l'une des revendications 2 ou 3, caractérisé en ce que le dispositif de pinçage (14) comporte un ressort (21) qui s'appuie sur le bâti (10) pour exercer la force de rappel.

7. Applicateur selon la revendication 6, caractérisé en ce que le dispositif de pinçage (14) comporte deux demi-coquilles (20) présentant une embase (22) sur laquelle s'appuie le ressort (21), afin d'assurer la fermeture des mors (18).

8. Applicateur selon l'une quelconque des revendications 1 à 7, caractérisé en ce que le dispositif de pinçage (14) est monté sur la partie saillante de la tubulure d'entrée (6) d'un applicateur dans lequel les bâtonnets (8) sont directement poussés par l'utilisateur.

9. Applicateur selon l'une quelconque des revendications 1 à 7, caractérisé en ce que le dispositif de pinçage (14) est monté dans l'applicateur en aval du dispositif (27) servant à l'avance des bâtonnets.

10. Applicateur selon la revendication 9, comportant un dispositif d'avance à piston (27), caractérisé en ce que le dispositif de pinçage (14) pénètre dans le cylindre (25) du dispositif d'avance (27).

## Claims

1. Applicator of molten materials, comprising a frame supporting a melting chamber (2) provided with a discharge nozzle (5) and with an inlet sleeve (6) in which a rod (8) of material to be discharged is engageable so as to progressively enter the melting chamber (2) while forcing out the molten material through the nozzle (5), said inlet sleeve (6) being provided with a gripping device adapted to catch the rod (8), characterized in that the gripping device (14) is adapted to be dragged along by the rod (8), against an elastic return force, when the rod is pushed forward, then to draw back said rod (8) by the action of the return force, when the push on said rod (8) is discontinued.

2. Applicator according to claim 1, characterized in that the gripping device (14) is slidably mounted on the inlet sleeve (6) and has spring arms (17), provided with gripping jaws (18), intended to clamp the rod (8) at some distance above said sleeve (6).

3. Applicator according to claim 2, characterized in that the gripping jaws (18) have chamfered edges (19), by which they come into contact with the rod (8).

4. Applicator according to any one of claims 2 or 3, characterized in that the gripping device (14) comprises spring wings, by which it bears upon the frame (10) and which exert the return force.

5. Applicator according to any one of claims 1 to 4, characterized in that the gripping device is made of one piece.

6. Applicator according to any one of claims 2 or 3, characterized in that the gripping device (14) comprises a spring (21) which bears upon the frame (10) for exerting the return force.

7. Applicator according to claim 6, characterized in that the gripping device (14) comprises two halfshells (20) forming a flange (22), upon which the spring (21) bears for closing the gripping jaws (18) together.

8. Applicator according to any one of claims 1 to 7, characterized in that the gripping device (14) is mounted upon the protruding part of the inlet sleeve (6) of an applicator into which the rod (8) is directly pushed by the operator.

9. Applicator according to any one of claims 1 to 7, characterized in that the gripping device (14) is mounted in the applicator below the device (27) intended to feed the rod forward.

10. Applicator according to claim 9, comprising a feeding device with piston (27), characterized in that the gripping device (14) enters the cylinder (25) of the feeding device (27).

## Patentansprüche

1. Auftraggerät für geschmolzene Materialen, bestehend aus einem Gehäuse mit einer Wärmeschmelzkammer (2) und damit verbundenen Ausgabedüse (5) und Einlasshülse (6), wobei die Stange (8) aus auszugebendem Material in der Einlasshülse (6) derart vorschiebbar ist, dass sie in die Wärmeschmelzkammer (2) allmählich eindringt und das darin geschmolzene Material aus der Ausgabedüse (5) damit verdrängt, und wobei die Einlasshülse (6) mit einer Klemmvorrichtung versehen ist, die derart ausgelegt ist, dass sie die Stange (8) greift, dadurch gekennzeichnet, dass die Klemmvorrichtung (14) derart ausgelegt, dass sie von der Stange (8) gegen eine federnde Rückstellkraft mitgenommen wird, wenn die Stange (8) vorrückt, und dass die Klemmvorrichtung (14) danach die Stange (8) unter der Wirkung der Rückstellkraft zurückführt, wenn der Vorschub der Stange (8) aufgehalten ist.

2. Auftraggerät nach Anspruch 1, dadurch gekennzeichnet, dass die Klemmvorrichtung (14) auf der Einlasshülse (6) verschiebbar gelagert ist, und federnde Arme (17) aufweist, die mit Backen (18) versehen sind, welche die Stange (8) oberhalb von der Einlasshülse (6) nicht weit davon zu klemmen bestimmt sind.

3. Auftraggerät nach Anspruch 2, dadurch gekennzeichnet, dass die Backen (18) abgeschrägte Kanten (19) aufweisen, mit denen die Backen (18) in Berührung mit der Stange (8) kommen.

4. Auftraggerät nach einer der Ansprüche 2 oder 3, dadurch gekennzeichnet, dass die Klemmvorrichtung (14) federnde Flügel (16) aufweist, mit denen sie auf dem Gerätegehäuse (10) aufliegt, und die die Rückstellkraft ausüben.

5. Auftraggerät nach irgendeiner der Ansprüche 1 bis 4, dadurch gekennzeichnet, dass die Klemmvorrichtung einteilig ausgebildet ist.

6. Auftraggerät nach einer der Ansprüche 2 oder 3, dadurch gekennzeichnet, dass die Klemmvorrichtung (14) eine Feder aufweist, die auf dem Gehäuse (10) aufliegt, um die Rückstellkraft auszuüben.

7. Auftraggerät nach Anspruch 6, dadurch gekennzeichnet, dass die Klemmvorrichtung (14) zwei Halbschalen (20) aufweist, welche einen Sockel (22) bilden, auf dem die Feder (21) aufliegt, um die Backen (18) zu schliessen.

8. Auftraggerät nach irgendeiner der Ansprüche 1 bis 7, dadurch gekennzeichnet, dass die Klemmvorrichtung (14) auf dem vorstehenden Teil der Einlasshülse (6) eines Auftraggerätes gelagert ist, in welchem die Stange (8) vom Benutzer unmittelbar vorgeschoben wird.

9. Auftraggerät nach irgendeiner der Ansprüche 1 bis 7, dadurch gekennzeichnet, dass die Klemmvorrichtung (14) im Auftraggerät unterhalb von der Vorrichtung (27) angeordnet ist, die zum Vorschub der Stange dient.

10. Auftraggerät nach Anspruch 9, mit einer Kolbenvorschubvorrichtung (27), dadurch gekennzeichnet, dass die Klemmvorrichtung (14) in dem Zylinder (25) der Vorschubvorrichtung (27) eindringt.
